# EUROPÄISCHE PATENTSCHRIFT

(11) **EP 0 291 868 B1**
(45) Veröffentlichungstag und Bekanntmachung des Hinweises auf die Patenterteilung: **25.09.1991**
(21) Anmeldenummer: 88107688.9
(22) Anmeldetag: 13.05.1988
(51) Int. Cl.: B65D 33/16, D06F 95/00, A44B 18/00

(54) **Klettbandverschluss für textilen Wäschesack**
Velcro closure for a laundry bag
Dispositif de fermeture du type "velcro" pour sac à linge

(30) Priorität: 22.05.1987 DE 3717318
(43) Veröffentlichungstag der Anmeldung: 23.11.1988
(73) Patentinhaber: Henkel Kommanditgesellschaft auf Aktien, 40191 Düsseldorf (DE)
(72) Erfinder: Stark, Helmut, D-4290 Bocholt (DE); Ochs, Kerstin, D-4018 Langenfeld (DE)

(56) Entgegenhaltungen:
- DE-U- 8 402 901
- US-A- 1 967 054
- US-A- 2 050 170
- US-A- 3 717 908
- US-A- 4 420 857

## Beschreibung

Die Erfindung richtet sich auf einen Klettbandverschluß für einen textilen Wäschesack mit einem ein Loch aufweisenden Verschlußbandabschnitt, wobei der Klettbandverschluß über das Loch mit dem Verschlußbandabschnitt lösbar verbindbar ist.

Aus der Patentanmeldung DE-A-36 43 959.2 ist ein textiler Wäschesack mit einem zweiteiligen Verschlußband bekannt, bei dem sowohl der an dem Wäschesack befestigte Verschlußbandabschnitt sowie der mit diesem Verschlußbandabschnitt verbindbare weitere Verschlußbandabschnitt jeweils ein Loch aufweisen. Die beiden Verschlußbandabschnitte werden entweder mit Hilfe eines Verschlußelementes, welches die beiden Löcher in der Verschlußstellung durchdringt, miteinander verbunden oder der zweite Verschlußbandabschnitt wird so weit durch das Loch des ersten Verschlußbandabschnittes gezogen, bis sein Loch frei zugänglich ist, woraufhin das andere Ende des zweiten Verschlußbandabschnittes unter Bildung einer Schlaufe durch das Loch des zweiten Verschlußbandabschnittes gezogen wird, bis dieses fest an dem ersten Verschlußbandabschnitt anliegt.

Diesem Stand der Technik haftet der Nachteil an, daß entweder ein die beiden Verschlußbandabschnitte verbindendes Verschlußelement verwendet werden muß, bei dem die Gefahr besteht, daß es nach mehrmaligem Öffnen und Schließen zerstört ist oder bei dem die Gefahr besteht, daß es beim Waschvorgang die Verschlußbandabschnitte, insbesondere durch Einreißen der Löcher, beschädigt. Oder aber bei der anderen Verbindungsform kann die Verschlingung der beiden Verschlußbandabschnitte zu einem Ein- oder Aufreißen der in den Verschlußbandabschnitten ausgebildeten Löcher führen.

Aufgabe der Erfindung ist die Schaffung eines Klettbandverschlusses, der einfach und problemlos für eine gewünschte Dauer mit dem ein Loch aufweisenden Verschlußbandabschnitt eines textilen Wäschesackes verbindbar ist und der die Notwendigkeit der Verwendung eines separaten Verbindungselementes sowie die Ausbildung eines Loches in dem Klettbandverschluß vermeidet.

Bei einem Klettbandverschluß der eingangs bezeichneten Art wird diese Aufgabe gemäß der Erfindung dadurch gelöst, daß der Klettbandverschluß bandförmig ausgebildet ist und zwischen seinem Klettband- und Flauschbandabschnitt einen schmaleren Bandabschnitt aufweist, dessen Breite in etwa dem größten Durchmesser des Loches entspricht.

Der Klettbandverschluß wird im Anwendungsfalle zunächst entweder im Bereich seines Klettbandabschnittes oder im Bereich seines Flauschbandabschnittes längs der Längsachse zurückgebogen und mit diesem Abschnitt in das Loch des am textilen Wäschesacks angeordneten Verschlußbandabschnittes eingeführt, bis der schmalere Bandabschnitt des Klettbandverschlusses im Bereich des Loches liegt. Nach Loslassen des eingeführten Klettbandverschlusses entspannt sich der zunächst umgebogene Klettbandverschlußabschnitt aufgrund der inneren Spannung des mit einer gewissen Eigensteifigkeit versehenen Klettbandverschlusses. Der Klettbandverschluß ist in dieser Gebrauchsstellung nunmehr fest und dauerhaft mit dem Verschlußbandabschnitt des textilen Wäschesacks verbunden. Erst durch erneutes Umbiegen eines der breiteren Klettbandverschlußabschnitte und Hindurchschieben dieses Abschnittes durch das Loch des am Wäschesack befestigten Verschlußbandabschnittes, ist der Klettbandverschluß wieder von dem Wäschesack entfernbar. Der erfindungsgemäße Klettbandverschluß ist somit einfach und problemlos sowie für die gewünschte Dauer mit dem Wäschesack verbindbar. Da der Klettbandverschluß kein Loch aufweist, besteht auch nicht die Gefahr einer Zerstörung des Klettbandverschlusses durch Aufreißen des Loches. Desweiteren ist kein separates Verbindungselement zur Verbindung des Klettbandverschlusses mit dem Wäschsack notwendig.

Für eine technisch wenig aufwendige und somit wirtschaftliche Herstellung eines Klettbandverschlusses ist es von Vorteil, wenn der schmalere Bandabschnitt durch Umfalten und Vernähen des bandförmigen Klettbandverschlusses in diesem Bereich hergestellt ist, wie dies die Erfindung in Ausgestaltung vorsieht.

Weiterhin kann gemäß der Erfindung auch vorgesehen sein, daß der schmalere Bandabschnitt durch Ausschneiden, Ausstanzen oder Herausschweißen von Bandbereichen aus dem bandförmigen Klettbandverschluß hergestellt ist.

Schließlich sieht die Erfindung in zweckmäßiger Ausgestaltung vor, daß der bandförmige Klettbandverschluß im Bereich des Klettband- und Flauschbandabschnittes deutlich breiter als der größte Durchmesser des Loches des am Wäschesack angeordneten Verschlußbandabschnittes und der schmalere Bandabschnitt bei einem kreisförmigen Loch des am Wäschesack angeordneten Verschlußbandabschnittes in einer etwa dessen Durchmesser entsprechenden und bei einem ovalen Loch des am Wäschsack angeordneten Verschlußbandabschnittes in einer etwa dessen größtem Durchmesser entsprechenden Breite ausgebildet ist.

Die Erfindung ist nachstehend anhand der Zeichnung beispielsweise erläutert. Diese zeigt in
- Fig. 1: eine Aufsicht auf ein durch Umfalten und Vernähen hergestellten Klettbandverschluß und in
- Fig. 2: einen durch Ausstanzen hergestellten Klettbandverschluß.

Die Fig. 1 zeigt einen insgesamt mit 1 bezeichneten bandförmigen Klettbandverschluß, welcher eine Breite von ca. 3 cm aufweist. Auf das textile Verschlußband 2 ist auf der einen Endseite ein Klettbandabschnitt 3 aufgenäht, welcher bei der Darstellung nach Fig. 1 mit seiner Haftseite auf den Betrachter ausgerichtet ist. Am anderen Ende des Bandes 2 ist auf der Rückseite des Bandes 2 ein Flauschbandabschnitt aufgenäht, dessen Haftseite vom Betrachter fort ausgerichtet ist. Zur Bildung des schmaleren Bandabschnittes 5 ist das Band 2 bereichsweise auf die Längsachse zu umgefaltet, wobei sich die umgefalteten Bandabschnitte 6 und 7 teilweise überlappen, und werden die zurückgefalteten Bandabschnitte 6 und 7 durch das Band 2 durchdringende Nähte 8 und 9 in dieser Stellung gehalten.

Die Fig. 2 zeigt einen bandförmigen Klettbandverschluß 1a, der ebenso wie der Klettbandverschluß nach Fig. 1 aus einem textilen Band 2a mit darauf angeordnetem Klettbandabschnitt 3a und Flauschbandabschnitt 4a besteht. Im Unterschied zu dem Klettbandverschluß nach Fig. 1 weist der Klettbandverschluß 1a einen schmaleren Bereich 5a auf, der durch Ausschneiden, Ausstanzen oder Herausschweißen von Bandbereichen unter Bildung von Einschnitten 10 und 11 gebildet ist.

Bei einer Breite von ca. 3 cm des Klettbandverschlusses weist der schmalere Bereich 5 bzw. 5a eine Breite von 1 bis 1,5 cm auf. Entsprechend dieser Breite des schmaleren Bereiches 5 bzw. 5a ist der Durchmesser des Loches in dem an dem Wäschesack angeordneten Verschlußbandabschnitt ausgebildet.

## Patentansprüche

1. Klettbandverschluß für einen textilen Wäschesack mit einem ein Loch aufweisenden Verschlußbandabschnitt, wobei der Klettbandverschluß über das Loch mit dem Verschlußbandabschnitt lösbar verbindbar ist,
dadurch gekennzeichnet,
daß der Klettbandverschluß (1, 1a) bandförmig ausgebildet ist und zwischen seinem Klettband- und Flauschbandabschnitt (3, 4; 3a, 4a) einen schmaleren Bandabschnitt (5, 5a) aufweist, dessen Breite in etwa dem größten Durchmesser des Loches entspricht.

2. Klettbandverschluß nach Anspruch 1,
dadurch gekennzeichnet,
daß der schmalere Bandabschnitt (5) durch Umfalten (6, 7) und Vernähen (8, 9) des bandförmigen Klettbandverschlusses (2) in diesem Bereich hergestellt ist.

3. Klettbandverschluß nach einem der vorangehenden Ansprüche,
dadurch gekennzeichnet,
daß der schmalere Bandabschnitt (5a) durch Ausschneiden, Ausstanzen oder Herausschweißen von Bandbereichen aus dem bandförmigen Klettbandverschluß (2a) hergestellt ist.

4. Klettbandverschluß nach einem der vorangehenden Ansprüche,
dadurch gekennzeichnet,
daß der bandförmige Klettbandverschluß (2, 2a) im Bereich des Klettband- und Flauschbandabschnittes (3, 4; 3a, 4a) deutlich breiter als der größte Durchmesser des Loches des am Wäschesack angeordneten Verschlußbandabschnittes und der schmalere Bandabschnitt (5, 5a) bei einem kreisförmigen Loch des am Wäschesack angeordneten Verschlußbandabschnittes in einer in etwa dessen Durchmesser entsprechenden und bei einem ovalen Loch des am Wäschesack angeordneten Verschlußbandabschnittes in einer in etwa dessen größtem Durchmesser entsprechenden Breite ausgebildet ist.

## Claims

1. Velcro closure for a textile laundry bag with a closure tape portion displaying a hole, wherein the velcro closure is detachably connectable with the closure tape portion across the hole, characterised thereby, that the velcro closure (1, 1a) is constructed in the shape of a tape and displays a narrower tape portion (5, 5a), the width of which corresponds approximately to the largest diameter of the hole, between its velcro and pad tape portions (3, 4; 3a, 4a).

2. Velcro closure according to claim 1, characterised thereby, that the narrower tape portion (5) is produced by folding-over (6, 7) and sewing-together (8, 9) of the tape-shaped velcro closure (2) in this region.

3. Velcro closure according to one of the preceding claims, characterised thereby, that the narrower tape portion (5a) is produced by cutting-out, stamping-out or welding-out of edge regions from the tape-shaped velcro closure (2a).

4. Velcro closure according to one of the preceding claims, characterised thereby, that the tape-shaped velcro closure (2, 2a) is distinctly wider in the region of its velcro and pad tape portions (3, 4; 3a, 4a) than the largest diameter of the hole of the closure tape portion arranged at the laundry bag and the narrower tape portion (5, 5a) in the case of a circular hole of the closure tape portion arranged at the laundry bag is formed in a width which corresponds approximately to its diameter and in the case of an oval hole of the closure tape portion arranged at the laundry bag is formed in a width which corresponds approximately to its largest diameter.

## Revendications

1. Fermeture à bande d'accrochage pour un sac à linge textile ayant une section de bande de fermeture pourvue d'un trou, cette fermeture à bande d'accrochage (, 1a) pouvant être attachée de façon détachable à cette section de bande de fermeture par l'intermédiaire du trou et étant caractérisée par le fait qu'elle est réalisée sous forme d'une bande et qu'elle présente, entre sa section à bande d'accrochage et sa section à bande de frise (3, 4; 3a, 4a), une section de bande plus étroite (5, 5a), dont la largeur correspond à peu près au diamètre le plus grand du trou.

2. Fermeture à bande d'accrochage selon la revendication 1, caractérisée par le fait que la section de bande plus étroite (5) est réalisée sous forme de bande par pliage (6, 7) et couture (8, 9) dans cette zone de cette fermeture à bande d'accrochage (2).

3. Fermeture à bande d'accrochage selon l'une ou l'autre des revendications 1 ou 2, caractérisée par le fait que la section de bande plus étroite (5a) est réalisée par découpage, poinçonnage ou soudage de zones de bande à partir de cette fermeture à bande d'accrochage sous forme de bande (2a).

4. Fermeture à bande d'accrochage selon l'une quelconque des revendications 1 à 3, caractérisée par le fait que, dans la zone de la section à bande d'accrochage et de la section à bande de frise (3, 4; 3a, 4a), cette fermeture à bande d'accrochage sous forme de bande (2, 2a) est nettement plus large que le diamètre le plus grand du trou de la section de bande de fermeture située sur le sac à linge et que la section de bande plus étroite (5, 5a), dans le cas d'un trou rond dans la section de bande de fermeture située sur le sac à linge, présente à peu près une largeur correspondant à celle-ci et que la section de bande plus étroite (5, 5a), dans le cas d'un trou ovale dans la section de bande de fermeture située sur le sac à linge, présente une largeur correspondant à peu près au diamètre le plus grand de ce trou ovale.
